# FASCICULE DE BREVET EUROPEEN

(11) **EP 1 647 489 B1**
(45) Date de publication et mention de la délivrance du brevet: **15.04.2009**
(21) Numéro de dépôt: 05017147.9
(22) Date de dépôt: 05.08.2005
(51) Int. Cl.: B65B 61/02, B65B 7/16

(54) **Procédé d'emballage de produits végétaux frais**
Verfahren zum Verpacken von frischen pflanzlichen Produkten
Method for packaging fresh plant products

(30) Priorité: 05.08.2004 FR 0408682
(43) Date de publication de la demande: 19.04.2006
(73) Titulaire: Perle Du Sud, 84800 L'Isle sur la Sorgue (FR)
(72) Inventeur: Maunier, Alain, 84800 L'Isle sur la Sorgue (FR)
(74) Mandataire: Schmidt, Martin Peter

(56) Documents cités:
- EP-A- 0 282 180
- EP-A- 0 351 115
- EP-A- 0 351 116
- WO-A-01/12523
- WO-A-98/23443
- AT-B- 298 212
- US-A1- 2003 029 850
- US-A1- 2003 172 627
- US-A1- 2003 182 903

## Description

La présente invention est relative à un procédé d'emballage de produits végétaux frais et à un dispositif pour la mise en oeuvre de ce procédé.

Le domaine technique de l'invention est celui de la fabrication des machines d'emballage de produits végétaux frais.

Il est connu d'emballer des fruits et légumes entiers et/ou frais dans un conteneur en partie au moins constitué d'un matériau en film ; on utilise généralement à cet effet une machine d'emballage qui comporte un moyen de fermeture sensiblement étanche du conteneur, telle qu'une thermoscelleuse.

Afin de prolonger la conservation des tissus vivants de ces végétaux, il est nécessaire de maîtriser les échanges gazeux entre le produit végétal et le milieu qui l'entoure ; lorsque le végétal est emballé dans un sachet ou autre conteneur fermé, il est nécessaire de tenir compte des échanges de gaz par diffusion au travers de la paroi du conteneur ; les gaz concernés sont essentiellement l'oxygène, le dioxyde de carbone, l'éthylène et la vapeur d'eau ; la respiration des tissus végétaux évolue en fonction de la température ; par ailleurs, l'intensité respiratoire des végétaux n'est pas constante après leur récolte.

La maîtrise de ces phénomènes complexes reste à améliorer ; d'une façon générale, on cherche à produire un emballage ou conteneur fermé qui limite la dessiccation des produits sans toutefois conduire à un milieu gazeux baignant le produit qui soit saturé en humidité ; on cherche généralement en outre à réduire la respiration, la maturation et l'altération des produits végétaux dans leur emballage.

Pour produire un emballage contenant un produit végétal, il est connu d'utiliser un film perforé qui peut être scellé pour former et/ou fermer un conteneur peu perméable aux gaz, tel qu'une barquette ou un sachet.

La perméabilité à chacun des gaz mentionnés ci-dessus varie généralement en fonction de la dimension des perforations et en fonction de la densité des perforations. Le brevet EP351115 équivalent au document US5832699 décrit un procédé de conditionnement de végétaux utilisant un film polymère perforé ; le film présente une densité de perforations allant de 10 à 1000 perforations par mètre carré, une vitesse de transmission de vapeur d'eau inférieure à 800 m⁻¹, par jour et par atmosphère à 25 °C et à 75% d'humidité relative, ainsi qu'une perméabilité à l'oxygène inférieure à 200000 cm³/m/jour ; les perforations présentent un diamètre voisin de 50 microns.

L'inconvénient des films perforés est que leur utilisation n'est optimale que pour un ou plusieurs végétaux déterminés et pour certaines conditions (en particulier pour certaines températures) déterminées de conservation des produits.

Comme décrit dans le document US2003/029850, relatif à des sachets réalisés par soudage de films à micro-perforations sur mesure, diverses méthodes de perforation du film peuvent être utilisées, qui aboutissent à des perforations de configurations différentes et à des films perforés dont la perméabilité gazeuse n'est pas complètement maitrisée.

Le document US2003/0172627 décrit une méthode conditionnement en sachets, pour fruits et légumes. Pour éviter qu'un type différent d'emballage doive être employé pour chaque type de fruit ou légume, et ainsi réduire les stocks de films, diverses dimensions de sachets et de perforations sont produites en fonction des fruits et légumes à emballer.

Un objectif de l'invention est de proposer un procédé amélioré d'emballage en colis de produits végétaux frais et une machine pour sa mise en oeuvre.

Un objectif de l'invention est de proposer un emballage de produits végétaux frais qui remédie, en partie au moins, aux inconvénients des systèmes connus d'emballages de végétaux.

Selon l'invention, il est proposé un procédé d'emballage de produits végétaux dans un conteneur obturé par un film perforé, conformément aux revendications 1 à 6.

Selon des caractéristiques de l'invention :
- le dispositif comporte en outre un moyen de distribution du matériau en film à partir d'un rouleau de film, et le moyen de perforation du matériau en film est disposé entre le moyen de distribution de film et le moyen de fermeture du conteneur ;
- le moyen de fermeture du conteneur comporte un dispositif de scellage à chaud ;
- le moyen de perforation du matériau en film comporte une source lumineuse, en particulier un laser CO₂ ;
- le dispositif comporte un moyen d'activation pour activer le moyen de perforation en fonction de l'avancement du film, du moyen de distribution vers le moyen de fermeture ;
- le dispositif comporte en outre un organe de réglage, de préférence manuel, de la densité de perforation, qui est relié au moyen de déclenchement du moyen de perforation.

En outre, le dispositif comporte en variante un moyen de contrôle du diamètre des perforations d'une part et de densité de perforation d'autre part, qui comporte une caméra et un écran de visualisation des images de la caméra.

L'écran de visualisation fait également apparaître l'image d'un diamètre de perforation de consigne et l'image de la densité de perforation de consigne. Une dérive du diamètre effectif de perforation par rapport au diamètre de consigne peut ainsi être corrigée par un ajustement approprié de la densité de perforation à l'aide dudit organe de réglage. Cet organe de réglage sera également utilisé si l'on constate une dérive de la densité de perforation par rapport à la consigne correspondante.

Selon des caractéristiques du procédé d'emballage selon l'invention :
- on utilise avantageusement un film d'un matériau choisi parmi le polyéthylène, le polyéthylène-téréphtalate, le polypropylène, le polyamide;
- on dispose les perforations selon au moins une ligne droite parallèle aux bords d'une bande du film, selon un pas variable d'espacement des perforations qui peut être de l'ordre de 1 à 10 centimètre par exemple, pour une bande de film dont la largeur est de l'ordre de 10 à 50 centimètres par exemple;
- on utilise un film d'une épaisseur située dans une plage allant de 25 à 90 microns ; on effectue des perforations présentant un diamètre situé dans une plage allant de 30 à 70 microns ; on effectue des perforations de contour sensiblement circulaire et délimitées par un bourrelet du matériau formant le film ;
- on synchronise la réalisation des perforations avec l'avancement du film et/ou avec le fonctionnement du dispositif de scellage du film, par des moyens de synchronisation reliant le dispositif de scellage au moyen de perforation du film.

L'invention permet, par un réglage - qui peut être manuel - de la densité de perforation réalisée, de produire successivement, à partir d'un seul rouleau de film (qui peut être perforé ou non), une multitude de portions de bande de ce film qui présentent des densités différentes de perforations.

Par ailleurs, l'invention permet de vérifier par contrôle visuel que le diamètre des perforations d'une part et la densité de perforation d'autre part sont conformes aux valeurs de consigne, et permet d'anticiper en cas de différences constatées, par une correction de la densité de perforation à l'aide dudit réglage.

L'invention est particulièrement adaptée au conditionnement de fruits, légumes, fleurs, ou champignons en barquette, par thermo-scellage simultané de deux barquettes par exemple.

D'autres caractéristiques et avantages de l'invention apparaissent dans la description détaillée suivante, qui se réfère aux dessins annexés et illustre, sans aucun caractère limitatif, des modes préférés de réalisation de l'invention.

La figure 1 illustre schématiquement un dispositif d'emballage selon l'invention.

La figure 2 illustre les principales étapes d'un procédé selon l'invention.

La figure 3 illustre schématiquement, en perspective, un rouleau de matériau d'emballage en film utilisé et perforé conformément à l'invention.

Par référence à la figure 1 en particulier, la machine 20 d'emballage de végétaux selon l'invention comporte, successivement disposés dans cet ordre, un poste 50 de dévidement d'un matériau en film thermoscellable conditionné en un rouleau 31 d'axe 38, un poste 51 de perforation de la bande 32 du matériau en film préalablement déroulé, ainsi qu'un poste 52 de fermeture de conteneurs 21 à 24 par scellage à chaud d'une portion 32a de la bande 32 sur ces conteneurs.

Un moyen d'entraînement du matériau en film comporte deux rouleaux 27 tournant en sens contraire pour provoquer l'avancement de la bande 32 de film du poste 51 au poste 52, avant l'évacuation selon la flèche 26 des conteneurs thermoscellés.

Le poste 52 comporte un outil de scellage à chaud 25 et reçoit deux barquettes 23 et 24 qui ont été respectivement extraites de deux piles de barquettes 21 et 22 ; pour la fermeture simultanée des barquettes 23, 24 par scellage sur leur face supérieure de la portion 32a de film, l'outil 25 et les barquettes 23, 24 sont respectivement amenées au contact de deux faces opposées (supérieure et inférieure respectivement) de la portion 32a, selon un axe sensiblement orthogonal au plan de cette portion 32a.

Avant son introduction au poste 52 de scellage, la bande 32 est perforée, comme illustré schématiquement figure 3, selon des - par exemple au moins deux - densités distinctes de perforations qui sont respectivement déterminées en fonction du type de conteneur, du type de végétal, et le cas échéant du type de conservation qui ont été choisis. La bande 32 s'étend selon un axe longitudinal 34 orthogonal à l'axe 38 du rouleau 31 et comporte deux portions 36 et 37 successives : dans la portion 36, des perforations 33 sont espacées, le long de l'axe 34 d'un 1^{er} pas d'espacement qui est adapté à un 1^{er} type de colis, tandis que dans la portion 37, des perforations 35 sont espacées, le long de l'axe 34, d'un second pas d'espacement dont la valeur est supérieure à celle du premier pas : ce second pas est adapté à un 2^{ème} type de colis distinct du 1^{er} type de colis (produit emballé).

La réalisation, selon un pas variable d'espacement, des perforations 33, 35 de diamètre sensiblement identique, est réalisé par les moyens de perforation du poste 51.

Ces moyens comportent essentiellement un émetteur laser 44 dont le fonctionnement est piloté par une unité 42 de commande à laquelle est relié un organe 47 de commande de variation d'espacement des perforations à réaliser.

A cet effet, l'émetteur 44 est relié par une liaison 43 à l'unité 42 de commande ; afin de permettre la synchronisation de l'émission des impulsions successives d'un train d'impulsion du faisceau laser 45 pour la réalisation des perforations dans la bande 32 de film, avec l'avancement de cette bande 32, un capteur 40 de déplacement de la bande 32 peut être prévu, qui est relié par une liaison 41 à l'unité 42 de commande. Alternativement ou cumulativement, l'unité 42 de commande est reliée (par une liaison de synchronisation schématiquement représentée par une ligne 60) aux actionneurs d'entraînement des rouleaux 27 et/ou de l'outil 25.

Pour réaliser les perforations dans le film, l'axe 46 du faisceau 45 émis par le laser 44 est sensiblement perpendiculaire au plan de la bande 32 à perforer.

En variante, un autre moyen de perforation pourrait être prévu, notamment un moyen mécanique ou un moyen de perforation par décharge électrique ; cependant la perforation par laser est préférée.

En fonction de la nature du matériau en film et de l'emplacement du dispositif 20 d'emballage, il peut être prévu un système de capture et de traitement des gaz émis résultant de la perforation du film par le laser.

L'utilisation du dispositif 20 se fait de la façon suivante : l'utilisateur détermine un pas d'espacement des perforations à réaliser en fonction de la nature et de la masse de fruit ou légume à placer dans une barquette 23, 24, en fonction du volume et de la perméabilité de cette barquette, et le cas échéant en fonction de la température de conservation prévue par ce fruit ou légume dans cette barquette. Cette détermination est faite à base de tables ou abaques, à partir desquelles l'utilisateur détermine la valeur de réglage de l'organe 47 de réglage correspondant à ce pas d'espacement souhaitable. Après réglage de l'organe 47 et placement du fruit ou légume dans les deux conteneurs 23, 24 (étape 11, figure 2), l'unité 42 provoque l'avance du film (étape 12 figure 2) pour la mise en place de la portion 32a en regard de l'outil 25 et des barquettes 23, 24 contenant les végétaux à emballer. Pendant cette avance de la bande 32 de film, l'unité 42 provoque successivement la réalisation (étape 13 figure 2) d'un nombre de perforations adapté, selon le pas prévu entre deux perforations successives ; l'unité 42 provoque ensuite la fermeture par l'outil 25 (étape 14) des barquettes 23, 24 ; ces barquettes pleines et scellées sont évacuées, et un nouveau cycle de conditionnement peut être réalisé.

Un moyen de contrôle 61 permet de vérifier que le diamètre de perforation d'une part et la densité de perforation d'autre part, sont conformes aux valeurs correspondantes de consigne. Ce moyen 61 comprend essentiellement une caméra disposée entre les moyens 51 de perforation et le moyen 52 de fermeture du conteneur, qui est relié à un écran de visualisation associé à cette caméra. Le diamètre de consigne et la valeur de consigne de la densité de perforations étant également visualisés sur cet écran de contrôle, une évaluation des dérives du diamètre effectif ou de la densité de perforation effective est établie par l'opérateur qui peut engager une correction en modifiant la densité de perforation pour compenser les dérives constatées tant pour le diamètre des perforations que pour la densité de perforation.

L'invention permet de réaliser un appareil compact, qui peut être facilement transporté sur les lieux de production de fruits et légumes pour leur conditionnement immédiat après récolte, ce qui permet d'améliorer encore leur conservation.

## Revendications

1. Procédé d'emballage en colis de produits végétaux frais dans une barquette (21-24) fermée par thermo-scellage d'un film (31-32) perforé ;
suivant lequel on effectue l'emballage sur une machine (20) qui comporte des postes successifs d'avancement (50) du film (31-32) à partir d'un rouleau (31), de perforation (51) de ce film (31-32), puis de fermeture (52) de la barquette (21-24) remplie de produits végétaux;
on détermine pour un type de colis, un pas d'espacement de perforations à réaliser en fonction de la nature, de la masse et de la température prévue de conservation du produit végétal, ainsi qu'en fonction du volume de la barquette (21-24),
puis, on applique au poste d'avancement (50) un réglage d'avance du film (31-32) qui correspond à ce pas d'espacement ;
on provoque l'avance du film (31-32), puis on réalise l'émission d'un train d'impulsions laser au CO2 synchronisé avec l'avancement du film (31-32) en y formant un nombre de perforations adapté audit pas ;
ensuite, on ferme la barquette (21-24).

2. Procédé selon la revendication 1, **caractérisé en ce qu'**il est effectué sur un lieu de production desdits produits végétaux frais, immédiatement après récolte.

3. Procédé selon l'une des revendications 1 ou 2, **caractérisé en ce qu'**il comporte une capture et un traitement des gaz émis résultant de la perforation (51) du film (31-32) par le laser CO2.

4. Procédé selon l'une des revendications 1 à 3, **caractérisé en ce que** le film (31-32) est choisi parmi les : polyéthylène, le polyéthylène-téréphtalate, le polypropylène et le polyamide.

5. Procédé selon l'une des revendications 1 à 4, **caractérisé en ce que** les perforations sont disposées suivant au moins une ligne droite parallèle aux bords du film (31-32), et le pas d'espacement des perforations est de l'ordre de 1 à 10 cm, tandis que les perforations sont réglées pour présenter un diamètre de 30 à 70 microns délimitées par un bourrelet du matériau formant le film (31-32).

6. Procédé selon l'une des revendications 1 à 5, **caractérisé en ce qu'**on utilise un film en rouleau qui comporte déjà des perforations.

## Claims

1. Method for packaging packs of fresh products of vegetable origin in a tray (21-24) sealed by heat-sealing a perforated film (31-32);
whereby the packaging is performed on a machine (20) comprising successive stations for feeding (50) the film (31-32) from a roll (31), perforating (51) said film (31-32), and sealing (52) the tray (21-24) filled with products of vegetable origin;
for a type of pack, a perforation spacing interval to be produced is determined according to the nature, weight and envisaged storage temperature of the product of vegetable origin, and according to the volume of the tray (21-24),
then, at the feed station (50) a feed setting of the film (31-32) which corresponds to said spacing interval is applied;
the feed of the film (31-32) is triggered, and a CO2 laser pulse train synchronised with the feed of the film (31-32) is emitted, forming a number of perforations adapted to said interval;
the tray (21-24) is then sealed.

2. Method according to claim 1, **characterised in that** it is performed on a production site of said fresh products of vegetable origin, immediately after harvesting.

3. Method according to any of claims 1 or 2, **characterised in that** it comprises a capture and treatment of the emitted gases resulting from the perforation (51) of the film (31-32) by the CO2 laser.

4. Method according to any of claims 1 to 3, **characterised in that** the film (31-32) is selected from: polyethylene, polyethylene-terephthalate, polypropylene and polyamide.

5. Method according to any of claims 1 to 4, **characterised in that** the perforations are arranged along at least one straight line parallel with the edges of the film (31-32), and the spacing interval of the perforations is of the order of 1 to 10 cm, whereas the perforations are set to have a diameter of 30 to 70 microns delimited by a rim of the material forming the film (31-32).

6. Method according to any of claims 1 to 5, **characterised in that** a film in a roll which already comprises perforations is used.

## Patentansprüche

1. Verfahren zur Paketverpackung frischer Pflanzenerzeugnisse in einer Schale (21-24), welche durch Heißsiegeln einer Lochfolie (31-32) verschlossen wird;
bei dem die Verpackung auf einer Maschine (20) erfolgt, die aufeinander folgend aufweist: eine Vorschubstation (50) zum Vorschieben der von einer Rolle (31) kommenden Folie (31-32), eine Lochstation (51) zum Lochen dieser Folie (31-32) und eine Verschließstation (52) zum Verschließen der mit Pflanzenerzeugnissen gefüllten Schale (21-24);
für eine Paketart ein Abstand der herzustellenden Lochungen bestimmt wird, je nach Art, Masse und vorgesehener Konservierungstemperatur des Pflanzenerzeugnisses sowie je nach Volumen der Schale (21-24),
und an der Vorschubstation (50) eine Vorschubregelung für die Folie (31-32) vorgenommen wird, die diesem Abstand entspricht;
das Vorschieben der Folie (31-32) veranlasst und eine CO2-Laserimpulsfolge emittiert wird, die mit dem Vorschub der Folie (31-32) synchron läuft und darin eine dem genannten Abstand angepasste Zahl Lochungen ausbildet;
die Schale (21-24) anschließend verschlossen wird.

2. Verfahren nach Anspruch 1, **dadurch gekennzeichnet, dass** es an einem Produktionsort der frischen Pflanzenerzeugnisse unmittelbar nach der Ernte durchgeführt wird.

3. Verfahren nach einem der Ansprüche 1 oder 2, **dadurch gekennzeichnet, dass** es ein Einfangen und eine Behandlung der aus der Lochung (51) der Folie (31-32) mit dem CO2-Laser resultierenden Emissionsgase umfasst.

4. Verfahren nach einem der Ansprüche 1 bis 3, **dadurch gekennzeichnet, dass** die Folie (31-32) ausgewählt wird unter Polyethylen, Polyethylenterephthalat, Polypropylen und Polyamid.

5. Verfahren nach einem der Ansprüche 1 bis 4, **dadurch gekennzeichnet, dass** die Lochungen entlang mindestens einer geraden, zu den Rändern der Folie (31-32) parallelen Linie angeordnet sind und der Abstand der Lochungen etwa 1 bis 10 cm beträgt, während die Lochungen so eingestellt sind, dass sie einen Durchmesser von 30 bis 70 µm aufweisen, wobei sie von einem Wulst aus dem Werkstoff umgrenzt sind, aus dem die Folie (31-32) besteht.

6. Verfahren nach einem der Ansprüche 1 bis 5, **dadurch gekennzeichnet, dass** eine Rollenfolie verwendet wird, die bereits mit Lochungen versehen ist.
